# FASCICULE DE BREVET EUROPEEN

(11) **EP 0 134 738 B1**
(45) Date de publication et mention de la délivrance du brevet: **08.06.1988**
(21) Numéro de dépôt: 84401586.7
(22) Date de dépôt: 27.07.1984
(51) Int. Cl.: F15B 1/047, F16L 55/04

(54) **Accumulateur hydropneumatique**
Hydropneumatischer Speicher
Hydropneumatic accumulator

(30) Priorité: 04.08.1983 FR 8312895
(43) Date de publication de la demande: 20.03.1985
(62) Demande divisionnaire de: 87201090.5
(73) Titulaire: COMMISSARIAT A L'ENERGIE ATOMIQUE, 75015 Paris Cédex 15 (FR)
(72) Inventeur: Richard, Philippe, F-91440 Bures Sur Yvette (FR); Papillon, Jean-Charles, F-78330 Fontenay Le Fleury (FR); Guyot, Alain, F-78350 Les Loges en Josas (FR); Corbellini, Carlo, F-13960 Sausset Les Pins (FR)
(74) Mandataire: Mongrédien, André

(56) Documents cités:
- FR-A- 1 408 181
- FR-A- 1 487 445
- GB-A- 1 118 129
- US-A- 3 161 208

## Description

La présente invention a pour objet un accumulateur hydropneumatique à vessie.

Un accumulateur comporte un corps réalisé généralement en acier, une vessie, généralement en élastomère, placée dans le corps et un tube de transfert. Un liquide est contenu dans le corps. L'accumulateur permet de restituer à tout instant ce liquide sous pression pour effectuer un travail donné. Il est utilisé par exemple pour des dispositifs de serrage de machine outils, de freinage ou débrayage de véhicules ou d'engins de travaux publics, etc. Il est utilisé également un un réacteur nucléaire pour injecter de l'eau borée dans le circuit primaire en cas d'accident.

L'invention concerne un accumulateur hydropneumatique à vessie, comportant un corps présentant un orifice d'entrée d'un gaz sous pression et un raccord d'admission de sortie et de refoulement de liquide, une vessie réalisée en une matière souple et déformable isolant l'orifice d'entrée de l'orifice de sortie, un liquide contenu dans la vessie du côté de l'orifice de sortie, un tube porte-diffuseurs communiquant avec l'orifice d'entrée à une extrémité et fermé à son autre extrémité intérieure au corps, ce tube étant percé d'orifices sur sa paroi latérale et fermé à son extrémité, un ensemble diffuseur monté autour du tube.

On connaît (GB-A-1 118129; US-A-3 161 208) des accumulateurs hydropneumatiques de ce type. Dans ces accumulateurs, l'ensemble diffuseur est constitué par un ressort hélicoïdal, dont le fil est de section circulaire, triangulaire, ou rectangulaire. Un bouchon est fixé à l'extrémité libre du ressort.

Ces dispositifs présentent des inconvénients, des risques de colmatage. En outre, ils impliquent des risques de rupture de la vessie.

Pour remédier à ces inconvénients, on a créé (FR-A-1 408 181) des accumulateurs hydropneumatiques comportant un tube de transfert constitué d'un tube porte-diffuseurs percé de trous et de diffuseurs en bronze fritté montés avec des intercalaires en élastomère sur le tube porte-diffuseurs. Cependant, une réalisation de ce type présente de sérieux inconvénients. En effet, le gaz, par exemple de l'air comprimé, injecté dans la vessie, contient des gouttelettes d'huile. Sous l'effet de la pression, ces gouttelettes sont pulvérisées finement dans le gaz, à la manière de ce qui se produit dans un injecteur diesel et peuvent constituer un mélange détonant ou "autoinflammant". L'explosion de ce mélange peut se produire sous l'effet de l'augmentation de pression et conduire à l'explosion du corps de l'accumulateur ou des conduites.

L'invention résout le problème consistant à créer un accumulateur hydropneumatique dans lequel les risques d'explosion, notamment par effet diesel, sont supprimés ou du moins considérablement réduits et dans lequel les risques de rupture de la membrane sont éliminés. Ce résultat est obtenu grâce au fait que l'ensemble porte-diffuseurs est constitué de bagues de diffuseurs, montées sur le tube avec un écartement déterminé, de manière à laisser un passage annulaire pour le gaz entre deux bagues successives, ces bagues étant réalisées en un matériau souple voisin de celui de la vessie, et comporte des orifices ayant une section de passage importante relativement à celles des orifices du tube.

Les avantages obtenus grâce à cette invention consistent essentiellement en ce que la vessie ne se détériore pas lorsqu'elle est en contact avec l'ensemble diffuseur. D'autre part, une section de passage importante est ménagée pour le gaz. La pulvérisation des gouttelettes d'huile ne se produit pas et en conséquence, il ne se forme pas de mélange détonant. Les risques d'explosion sont ainsi considérablement réduits.

En outre, dans le cas des accumulateurs hydropneumatiques à vessie, un problème supplémentaire se pose lorsqu'une contre-pression est exercée sur cette dernière. C'est le cas, par exemple, lorsqu'on remplit l'accumulateur d'eau après une chasse. La vessie peut être poinçonnée sous l'effet de la pression qui l'applique sur les diffuseurs. Dans le cas d'un réacteur nucléaire, cette pression est très élevée, de l'ordre de 150 à 200 bars.

L'invention a donc également pour but de résoudre le problème consistant à créer un accumulateur hydropneumatique dans lequel la vessie n'est pas détériorée, en particulier par le poinçonnage sous l'effet d'une contre-pression fluide/ fluide s'exerçant sur elle. Ces fluides peuvent être un liquide ou un gaz.

Ce problème est résolu conformément à l'invention par le fait que les orifices des diffuseurs sont ouverts lorsque la pression régnant à l'intérieur du tube de transfert est supérieure à la pression régnant à l'intérieur de la vessie et au contraire, ces orifices sont fermés lorsque la pression régnant à l'intérieur du tube de transfert est inférieure à la pression à l'extérieur de la vessie. Ce résultat est obtenu par la déformation des diffuseurs sous l'action de la contre-pression. Plusieurs formes de réalisation permettent d'atteindre ce résultat. En particulier, selon une réalisation préférentielle, chaque diffuseur se compose d'une armature entourée extérieurement d'une bague élastique, l'armature présentant une section cône mâle, la bague élastique présentant une partie en forme de cône femelle de plus grand diamètre que celui du cône mâle, deux diffuseurs étant disposés sur le tube porte diffuseurs, avec un écartement déterminé, de manière à laisser un passage pour le fluide entre deux diffuseurs successifs.

L'invention est exposée ci-après plus en détail à l'aide des dessins représentant seulement des modes d'exécution.
- La figure 1 représente une vue générale en coupe d'un accumulateur hydropneumatique conforme à l'invention;
- La figure 2 représente une vue en coupe à échelle agrandie du tube de transfert d'un accumulateur hydropneumatique réalisé conformément à. l'invention;
- La figure 3 représente une vue en perspective et partiellement en coupe de deux bagues destinées à être enfilées sur le tube porte-diffuseurs d'un accumulateur hydropneumatique;
- La figure 4 est une vue en coupe selon la lignes IV-IV de la figure 2, du tube de transfert;
- La figure 5 est une vue en coupe d'un deuxième mode d'exécution d'un tube de transfert réalisé conformément à l'invention; et
- La figure 6 est une vue en coupe d'un autre mode de réalisation de l'invention.

On a représenté sur la figure 1 une vue en coupe d'un accumulateur hydropneumatique. Il comporte un corps en acier 1, présentant la forme d'un cylindre terminé par une calotte hémisphérique à chacune de ses extrémités. L'une des extrémités, représentée à la partie supérieure de la figure 1, comporte un tube porte-diffuseurs. Le tube porte-diffuseurs comporte deux extrémités. La première extrémité 5 est reliée à une canalisation d'amenée d'un gaz schématisée par la flèche 6. La deuxième extrémité est située à l'intérieur d'une vessie 9 réalisée en un matériau élastomère tel que le Perbunan. Une liaison étanche 11 est prévue entre le tube de transfert et la vessie. Cette étanchéité est réalisée au moyen d'une bague 11 également réalisée en Perbunan. Le tube porte-diffuseurs 7 comporte des orifices 13 régulièrement répartis à son extrémité située à l'intérieur de la vessie 9. Cette extrémité est fermée par un bouchon 15.

La position de la vessie comprimée a été schématisée par le trait mixte 9a. Dans cette position, elle présente une section en forme de trèfle, selon un plan perpendiculaire à l'axe longitudinal du diffuseur. Elle prend appui sur le tube de transfert.

Lorsque l'on injecte un fluide par la canalisation 5, la vessie se dilate, comme indiqué par le profil 9b, jusqu'à occuper tout le volume du corps. Simultanément, le liquide 10 est expulsé hors du corps par la canalisation 8 (flèches 11). En fin de course, la vessie ferme la soupape 13.

Sur le tube porte-diffuseurs tel qu'il est représenté sur la figure 1, sont disposées des bagues de diffuseur 20 qui ont pour fonction de répartir la pression à l'intérieur de la vessie 9.

Selon l'invention, elles sont constituées par des bagues 23 enfilées sur le tube porte-diffuseurs 7. Deux bagues 20 consécutives sont disposées avec un espacement qui tombe face aux orifices 13 percés dans le tube 7. De cette manière, le fluide s'écoule au travers des orifices 13, comme représenté par les flèches 16, puis dans l'espace compris entre deux bagues successives, comme schématisé par les flèches 19. De préférence, chaque bague de diffuseur 20 est constituée par une armature 21 entouré extérieurement d'une bague 23 en élastomère. Selon une autre réalisation, l'armature métallique peut être réalisée en une seule pièce qui remplace alors le tube porte-diffuseurs. L'armature 21 comporte une partie conique mâle 25 raccordée par un arrondi. La bague extérieure 23 comporte un cône intérieur 27 dont le diamètre est plus grand que le diamètre du cône mâle 25, de manière à laisser subsister un espace entre ces deux cônes lorsque les bagues sont montées sur le tube porte-diffuseurs. L'espacement entre deux bagues successives est assuré au moyen de créneaux 29 réalisés sur la partie terminale de l'armature, comme on le constate plus particulièrement sur la figure 3. Le gaz s'écoule par l'espace laissé libre entre les espaceurs 29.

Dans l'exemple de réalisation décrit, les espaceurs 29 sont constitués par des saillies formées sur l'extrémité de l'armature 21 et présentant la forme de créneaux. Les espaceurs 29 pourraient aussi bien être constitués par une ou des pièces indépendantes.

On a représenté sur la figure 3 une vue en perspective et partiellement en coupe de deux diffuseurs superposés. La bague de diffuseur 20 représentée à la partie supérieure de la figure 3 est vu en coupe longitudinale. On remarque en particulier les créneaux 29 formés à l'extrémité de l'armature 21. La bague de diffuseur inférieure 20 représentée à la partie inférieure de la figure 3 est vue de l'extérieur. On remarque la section de passage laissée libre entre le cône extérieur de la bague de diffuseur inférieure 20 et le cône intérieur formé dans la bague 23 en élastomère. Dans l'exemple de réalisation décrit, il y a quatre créneaux 29 qui déterminent quatre passages 31 pour le gaz. Bien entendu, ce nombre pourrait être différent selon une autre réalisation. On pourraît par exemple prévoir trois créneaux 29 seulement. On remarque également que l'orientation de deux bagues consécutives l'une par rapport à l'autre est indifférente.

Afin de mettre en communication les orifices 13 réalisés dans le tube porte-diffuseurs 7 avec les orifices de passage qui existent entre deux diffuseurs 20 successifs, il est nécessaire d'aménager un collecteur entourant le tube porte-diffuseurs. On a représenté sur la figure 4 une vue en coupe selon la ligne IV-IV de la figure 2 d'une exécution préférentielle du tube de transfert qui permet de réaliser facilement un tel collecteur. Comme on peut le voir sur cette figure, le tube porte-diffuseurs présente une section extérieure polygonale, par exemple carrée. Cette forme permet en effet de dégager quatre passages 33 entre les faces du carré et l'alésage interne de l'armature 21. Quatre orifices 13 situés à 90° l'un de l'autre sont percés dans chacune des faces du carré. Chaque orifice 13 débouche dans un passage 33. On remarque que l'orientation de la bague de diffuseur 20 par rapport au carré du tube porte-diffuseurs est indifférente. En effet, quelle que soit cette orientation, il existe une section de passage suffisante pour le gaz. Le tube porte-diffuseurs 13 assure par ailleurs le centrage des bagues de diffuseur 20 sur les sommets du carré.

La figure 5 est une vue en coupe longitudinale d'un deuxième mode d'exécution d'un diffuseur réalisé conformément à l'invention. On retrouve le tube porte-diffuseurs 7 percé d'orifices 13 ainsi que le bouchon 15 représentés sur la figure 2. Les diffuseurs, désignés par la référence 20a, sont constitués par une armature 21a entourée extérieurement par une bague 23a en élastomère. Chaque armature 21a présente une forme cylindrique de section circulaire. Elle est centrée sur le tube 7 de section extérieure polygonale. Elle présente à l'une de ses extrémités un espaceur constitué, dans l'exemple de réalisation décrit, par quatre saillies formées sur l'armature 21a. Bien entendu, ces espaceurs pourraient également être constitués par des pièces rapportées. Selon la variante de réalisation représentée sur la figure 6, des bagues en élastomère 23a et un fond en élastomère 15a peuvent être moulés directement sur le tube porte-diffuseurs 7, constituant ainsi un tube de transfert en une seule pièce qui pourrait être selon un autre mode d'exécution réalisé tout en élastomère. Les passages de gaz y seraient identiques à ceux de la figure 2 ou à ceux des figures 5 et 6.

La bague extérieure 23a présente une forme générale cylindrique de section circulaire. Elle présente une gorge peu profonde 23b de profil arrondi sur sa surface extérieure. Les faces supérieures et inférieures 23c de la bague 23a forment avec l'axe du tube porte-diffuseurs, et par conséquent avec l'axe des diffuseurs, un angle rentrant, c'est-à-dire inférieur à 90°. A titre d'exemple, cet angle peut être égal à 75°. Ainsi, les faces de deux bagues 23a successives vont en se rapprochant et laissent pour le fluide un espace de sortie qui est plus étroit que l'espace d'entrée comme indiqué sur la figure 5. Ces arêtes forment ainsi un genre de lèvres.

Les bagues 23a sont réalisées en un matériau qui est compatible avec celui de la vessie, de manière à ce que cette dernière ne s'use pas ou ne se détériore pas lorsqu'elle est appliquée sur le tube diffuseur. Elles sont réalisées dans le même matériau que cette dernière, à savoir en élastomère. Afin de réduire encore les risques d'explosion, on charge l'élastomère des bagues 23a en carbone, de manière à les rendre conductrices de l'électricité, ce qui élimine l'électricité statique et par conséquent les risques d"'autoinflamma- tion". Naturellement, cette disposition s'applique également au premier mode de réalisation décrit en référence aux figures 1 à 4.

Dans le mode de réalisation de la figure 5, l'espace laissé libre pour le fluide ne se referme pas, du moins en totalité, lorsqu'une contre-pression est appliquée sur la vessie. Cet espace reste ouvert, au moins partiellement, mais la nature des matériaux en présence permet d'éviter le poinçonnage de la vessie, de telle sorte que cette dernière peut supporter une contre-pression fluide/fluide supérieure à 250 bars.

Les avantages de la présente invention sont les suivants: le tube de transfert provoque une perte de charge faible qui est nettement inférieure à celle qui existe dans les diffuseurs frittés; il est incolmatable, en particulier par les gouttelettes d'huile en suspension dans le gaz et les impuretés qui peuvent être contenues dans le liquide, en raison de la section de passage importante offerte au fluide; il amène le fluide dans la vessie 9 à vitesse réduite sans effet de pulvérisation des huiles éventuellement présentes; il ne joue pas le rôle de filtre ou de piège à huile; il supporte sans déformation permanente et sans dégradation des contre-pressions fluide/fluide supérieures à 250 bars; il ne provoque aucune détérioration dans la vessie 9 lorsque celle-ci est appliquée sur le tube de transfert sous l'effet d'une contre-pression fluide/fluide supérieure à 250 bars.

## Revendications

1. Accumulateur hydropneumatique à vessie, comportant un corps (1) présentant un orifice d'entrée (5) d'un gaz sous pression et un raccord (8) d'admission et de refoulement de liquide, une vessie (9) réalisée en une matière souple et déformable, isolant l'orifice d'entrée (5) du raccord d'admission (8), un liquide (10) contenu dans la vessie (9) du côté du raccord d'admission (8), un tube porte-diffuseurs (7) communiquant avec l'orifice d'entrée (5) à une extrémité et fermé à son autre extrémité (15) intérieure au corps (1), ce tube (7) étant percé d'orifices (13) sur sa paroi latérale, un ensemble diffuseur (20) monté autour du tube (7), caractérisé en ce que l'ensemble porte-diffuseurs est constitué de bagues de diffuseurs (20), montées sur le tube (7) avec un écartement déterminé, de manière à laisser un passage annulaire pour le gaz entre deux bagues successives, ces bagues étant réalisées en un matériau souple voisin de celui de la vessie (9), et comporte des orifices ayant une section de passage importante relativement à celles des orifices (13) du tube (7).

2. Accumulateur selon la revendication 1, caractérisé en ce que les bagues de diffuseurs (20) sont conformées de manière que les passages annulaires existant entre deux bagues successives sont ouverts lorsque la pression régnant à l'intérieur du tube (7) est supérieure à la pression régnant à l'extérieur de la vessie (9), et fermés dans le cas contraire.

3. Accumulateur selon la revendication 1, caractérisé en ce que chaque bague de diffuseur (20) se compose d'une armature (21) entourée extérieurement d'une bague (20) en élastomère.

4. Accumulateur selon la revendication 3, caractérisé en ce que l'armature (21) présente une section de cône mâle, la bague en élastomère présentant une partie (27) en forme de cône femelle de plus grand diamètre que celui du cône mâle (25).

5. Accumulateur selon la revendication 3, caractérisé en ce que chaque bague de diffuseur (20) se compose d'une armature (21 a) cylindrique entourée extérieurement d'une bague en élastomère (23a) présentant des lèvres susceptibles de se rapprocher de celles'du diffuseur voisin lorsqu'une pression hydraulique est exercée de l'extérieur sur lesdites bagues (23a).

6. Accumulateur selon la revendication 3, caractérisé en ce qu'il comporte un collecteur (33) entourant le tube (7) pour mettre en communication les orifices (13) avec les orifices de passage des bagues de diffuseur.

7. Accumulateur selon la revendication 1, caractérisé en ce que le tube (7) présente une section extérieure polygonale, un orifice étant percé sur chaque face de ce polygone au niveau du raccordement de deux bagues de diffuseurs (20) successives.

8. Accumulateur selon la revendication 1, caractérisé en ce que l'écartement entre deux diffuseurs successifs est maintenu grâce à des espaceurs (29) formés à l'extrémité de l'armature (21).

9. Accumulateur selon la revendication 1, caractérisé en ce que la bague extérieure (23) de la bague de diffuseur (20) est en élastomère.

10. Accumulateur selon la revendication 8, caractérisé en ce que la bague extérieure (23) est chargée en carbone.

11. Accumulateur selon la revendication 2, caractérisé en ce que les bagues en élastomère (23a) présentent des lèvres susceptibles de se rapprocher de celles de la bague voisine lorsqu'une pression est exercée de l'extérieur sur lesdites bagues (23a) et sont moulées ainsi que le fond (18a) sur le tube (7).

## Patentansprüche

1. Hydropneumatischer Blasen-Speiser mit einem Körper (1), der eine Einlaßöffnung (5) für ein Druckgas und einen Anschluß (8) zum Eintritt und zur Aufstauung von Flüssigkeit aufweist, einer Blase (9), die aus einem nachgiebigen und verformbaren Material hergestellt ist und die Einlaßöffnung (5) von dem Eintrittsanschluß (8) ab trennt, einer in der Blase (9) auf der Seite des Eintrittsanschlusses (8) enthalenen Flüssigkeit (10), einem Verteilerhalterohr (7), welches an einem Ende mit der Einlaßöffnung (5) in Verbindung steht und an seinem anderen Ende (15) im Inneren des Körpers (1) geschlossen ist, wobei die Seitenwand dieses Rohrs (7) mit öffnungen (13) durchbohrt ist und eine Verteilergesamtheit (20) um das Rohr (7) herum angebracht ist, dadurch gekennzeichnet, daß die Verteilerhaltegesamtheit von Verteilerringen (20) gebildet ist, die auf dem Rohr (7) mit einem vorbestimmten Abstand angebracht sind derart, daß zwischen zwei aufeinanderfolgenden Ringen ein Ringdurchlaß für das Gas freigelassen ist, diese Ringe aus einem ähnlich nachgiebigen Material wie das der Blase (9) hergestellt sind, und Öffnungen umfaßt, die einen beträchtlichen Durchlaßquerschnitt mit Bezug auf denjenigen der Öffnungen (13) des Rohres (7) aufweist.

2. Speicher nach Anspruch 1, dadurch gekennzeichnet, daß die Verteilerringe (20) derart gestaltet sind, daß die zwischen zwei aufeinanderfolgenden Ringen vorhandene Ringdurchlässe offen sind, wenn der im Inneren des Rohres (7) vorliegende Druck größer als der außerhalb der Blase (9) vorliegende Druck ist, und im umgekehrten Fall geschlossen sind.

3. Speicher nach Anspruch 1, dadurch gekennzeichnet, daß jeder Verteilerring (20) aus einer Bewehrung (21) gebildet ist, die außen von einem Ring (20) aus einem Elastomer umgeben ist.

4. Speicher nach Anspruch 3, dadurch gekennzeichnet, daß die Bewehrung (21) den Querschnitt eines männlichen Konus aufweist, der Ring aus einem Elastomer einen Abschnitt (27) in der Form eines weiblichen Konus mit größerem Durchmesser als derjenige des männlichen Konus (25) aufweist.

5. Speicher nach Anspruch 3, dadurch gekennzeichnet, daß jeder Verteilerring von einer zylindrischen Bewehrung (21a) gebildet ist, welche außen von einem Ring (23a) aus einem Elastomer umgeben ist, der Lippen aufweist, die sich denjenigen des benachbarten Verteilers nähern können, wenn ein hydraulischer Druck von außen auf die genannten Ringe (23a) ausgeübt wird.

6. Speicher nach Anspruch 3, dadurch gekennzeichnet, daß er einen das Rohr (7) umgebenden Sammler (33) aufweist, um eine Verbindung der Öffnungen (13) mit den Durchlaßöffnungen der Verteilerringe herzustellen.

7. Speicher nach Anspruch 1, dadurch gekennzeichnet, daß das Rohr (7) einen äußeren Polygonquerschnitt aufweist, eine Öffnung in jede Seite dieses Polygons auf der Höhe der Verbindung zweier aufeinanderfolgender Verteilerringe (20) gebohrt ist.

8. Speicher nach Anspruch 1, dadurch gekennzeichnet, daß der Abstand zwischen zwei aufeinanderfolgenden Verteilern aufgrund von Abstandselementen (29) aufrechterhalten ist, die am Ende der Bewehrung (21) ausgebildet sind.

9. Speicher nach Anspruch 1, dadurch gekennzeichnet, daß der äußere Ring (23) des Verteilerrings (20) aus einem Elastomer besteht.

10. Speicher nach Anspruch 8, dadurch gekennzeichnet, daß der äußere Ring (23) mit Kohlenstoff beladen ist.

11. Speicher nach Anspruch 2, dadurch gekennzeichnet, daß die Ringe (23a) aus einem Elastomer Lippen aufweisen, die sich an diejenigen des benachbarten Ringes annähern können, wenn von außen auf die genannten Ringe (23a) ein Druck ausgeübt wird, und ebenso wie der Boden (15a) auf das Rohr (7) geformt sind.

## Claims

1. Hydropneumatic accumulator with a bag, comprising a body (1) having an inlet (5) for a pressurized gas and an admission coupling (8) for liquid discharge and delivery, a bag (9) made from a flexible, deformable material insulating the inlet (5) from the admission coupling (8), a liquid (10) contained in the bag (9) on the side of the admission coupling (8), a diffuser-holder tube (7) communicating with the inlet (5) at one end and closed at its other end (15) within body (1), said tube (7) having openings (13) on its side wall and a diffuser assembly (20) mounted around the tube (7), characterized in that the diffuser assembly being constituted by diffuser rings (20), mounted on tube (7) with a given spacing, so as to leave an annular passage for the gas between two successive rings, the latter being made from a flexible material similar to that of the bag (9), and has openings with a large passage cross-section compared with that of the openings (13) in the tube (7).

2. Accumulator according to claim 1, characterized in that the diffuser rings (20) are shaped in such a way that the annular passages between two successive rings are open when the pressure prevailing within the tube (7) exceeds the pressure outside the bag (9) and are closed in the opposite case.

3. Accumulator according to claim 1, characterized in that each diffuser ring (20) comprises a frame (21) externally surrounded by an elastomer ring (20).

4. Accumulator according to claim 3, characterized in that the frame (21) has a male cone section, the elastomer ring having a female cone part (27) with a larger diameter than that of the male cone (25).

5. Accumulator according to claim 3, characterized in that each diffuser ring (20) comprises a cylindrical frame (21a) externally surrounded by an elastomer ring (23a) having lips which can move towards those of the adjacent diffuser when a hydraulic pressure is exerted from the outside on said rings (23a).

6. Accumulator according to claim 3, characterized in that it has a collector (33) surrounding the tube (7), in order to link the openings (13) therein with the passage openings of the diffuser rings.

7. Accumulator according to claim 1, characterized in that the tube (7) has a polygonal external section, an opening being made on each face of the polygon level with the connection of two successive diffuser rings (20).

8. Accumulator according to claim 1, characterized in that the spacing between two successive diffusers is maintained by spacers (29) formed at the end of the frame (21).

9. Accumulator according to claim 1, characterized in that the external ring (23) of the diffuser ring (20) is made from an elastomeric material.

10. Accumulator according to claim 8, characterized in that the external ring (23) has a carbon filling.

11. Accumulator according to claim 2, characterized in that the elastomeric rings (23a) have lips which can move towards those of the adjacent ring, when a pressure is exerted from the outside on said rings (23a) and, like the base (18a), are moulded on to tube (7).
